# FASCICULE DE BREVET EUROPEEN

(11) **EP 0 396 726 B1**
(45) Date de publication et mention de la délivrance du brevet: **13.05.1992**
(21) Numéro de dépôt: 89913063.7
(22) Date de dépôt: 16.11.1989
(51) Int. Cl.: F01D 5/30

(54) **SEGMENT D'ARRET ET D'ETANCHEITE D'UN ENSEMBLE D'AUBES MONTE SUR UN DISQUE DE ROTOR DE TURBOMACHINE**
BEFESTIGUNG UND DICHTUNG EINER LAUFSCHAUFEL AN EINER LAUFRADSCHEIBE EINER GASTURBINE
SEGMENT FOR LOCKING AND SEALING A SET OF VANES MOUNTED ON A TURBO-ENGINE ROTARY DISK

(30) Priorité: 17.11.1988 FR 8814913
(43) Date de publication de la demande: 14.11.1990
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: CATTE, Philippe, Patrick, F-94430 Chenevières (FR)
(74) Mandataire: Moinat, François
(86) Numéro de dépôt international: FR8900588
(87) Numéro de publication internationale: WO9005837

(56) Documents cités:
- FR-A- 1 158 244
- FR-A- 2 324 873
- FR-A- 2 603 333
- GB-A- 905 582
- US-A- 3 853 425

## Description

La présente invention concerne les rotors de turbomachine et plus particulièrement les moyens de verrouillage axial d'aubes montées dans des brochages axiaux de la périphérie du disque.

Lorsque les aubes de rotors des turbomachines sont fixées dans des brochages axiaux, c'est-à-dire parallèles à l'axe de la turbomachine ou faiblement écartés d'une parallèle à l'axe de la turbomachine, deux problèmes se posent au montage.

Un premier problème consiste à assurer le verrouillage axial de chacune des aubes de la façon la plus simple possible mais aussi la plus sûre possible et de sorte que le démontage facile d'une aube ou de l'étage entier soit également simplifié.

Le second problème est celui de l'étanchéité entre l'amont et l'aval d'un disque et se pose de façon cruciale dans les compresseurs de turbomachines. En effet, si les espaces situés entre les fonds d'alvéoles du disque et les pieds d'aubes ne sont pas masqués convenablement, des volumes importants d'air aval peuvent passer sous les pieds d'aubes et recirculer vers l'amont du compresseur, ce qui diminue le taux de compression de celui-ci et fait chuter de façon prohibitive le rendement global de la turbomachine.

Le document FR-A-2 603 333 au nom de la demanderesse décrit un rotor de turbomachine, notamment pour turbomachine d'aviation comportant au moins un disque portant un ensemble d'aubes dont les pieds sont montés dans des alvéoles brochés sur la périphérie du disque selon un axe parallèle ou faiblement incliné par rapport à une parallèle à l'axe longitudinal du moteur, les pieds d'aubes comportant un moyen de calage des aubes sur la face amont du disque et un becquet arrière possédant une gorge transversale radialement orientée vers l'axe du disque tandis eue le disque comporte une gorge circulaire radialement orientée vers sa périphérie, dont le rotor comporte un moyen de verrouillage axial aval des aubes sur le disque, assurant simultanément l'étanchéité entre les pieds d'aube et le fond des alvéoles du disque, ledit moyen de verrouillage aval des aubes sur le disque étant constitué car deux segments fendus dont le premier au moins coopère simultanément avec les gorges des becquets des aubes et la gorge circulaire du disque, la somme des épaisseurs des premier et second segments étant égale à l'épaisseur des gorges des becquets d'aubes.

Ce document constitue l'état de la technique à partir duquel l'invention a été réalisée.

Dans ce dispositif antérieur, il était nécessaire de pratiquer dans les aubes une gorge suffisamment profonde et large pour recevoir les deux segments.

Dans les turbomachines du type actuellement étudié, par exemple les turboréacteurs à hélices rapides dont les rotors de compresseurs ont des diamètres très faible, il est nécessaire de minimiser la hauteur sous les plateformes et de gagner de la masse sur les aubes de compresseur, la solution ci-dessus évoquée n'est pas utilisable parce que trop encombrante.

Aussi la présente invention a pour but de substituer à la double segmentation antérieure un segment unique monobloc réalisant les deux fonctions de verrouillage et d'étanchéité.

L'invention a donc pour objet un rotor de turbomachine du type déjà indiqué plus haut et qui est caractérisé en ce que le moyen de verrouillage est constitué d'un segment fendu unique à section en forme de Y dont une branche amont radialement externe est insérée dans les gorges des becquets aval des aubes et du disque, la branche aval radialement externe du segement étant plaquée contre la partie aval des becquets des aubes.

D'autres caractéristiques seront présentées en regard des planches annexées parmi lesquelles :
- la figure 1 montre un étage de rotor de turbomachine équipé du moyen de verrouillage selon l'invention selon une première variante ;
- la figure 2 montre une seconde variante d'exécution du segment du verrouillage ;
- la figure 3 montre une troisième variante d'exécution dudit segment.

En se reportant à la figure 1, le disque 1 de rotor comporte des alvéoles sensiblement axiaux 2 dans lesquels sont insérés les pieds 3 d'aubes 4 possédant un moyen de calage amont 5 sur la face amont du disque 1 et un becquet aval 6 comprenant une gorge transversale 7 radialement orientée vers l'axe du disque. Ce dernier comporte en regard de la gorge 7 des aubes une gorge 8 radialement orientée vers sa périphérie, qui servira au montage/démontage du segment.

Dans la gorge 7 est inséré un segment fendu 9 dont la section a la forme d'un Y à branches assymétriques 9a et 9b réunies par leur pied commun 9c. La branche amont 9a plate est insérée dans la gorge 7.

La branche aval 9b, plus longue que la branche 9a a une forme recourbée qui épouse la forme aval du becquet 6 et qui remonte sous la plateforme 10 de l'aube.

Les deux branches 9a et 9b peuvent être réalisés en fabrication avec un léger serrage de telle sorte que lors du montage du segment dans son emplacement la branche aval soit plaquée contre la face aval du becquet 6. En outre, en fonctionnement la pression provenant du Δ P entre l'amont et l'aval du disque, conjuguée à la force centrifuge, augmente le placage de la branche aval contre l'aube.

Dans la variante montrée à la figure 1, le segment est réalisé par soudage de parties radialement internes de deux tôles annulaires dont celle aval a une forme incurvée et celle amont est plate.

Dans la variante d'exécution montrée à la figure 2, le segment est réalisé par pliage et formage d'une tôle annulaire unique dont le pli forme le pied 9c de la section en Y du segment.

Dans la variante d'exécution de la figure 3 le segment est réalisé par usinage autour d'une ébauche annulaire monobloc.

Si l'on compare cette solution avec celle du document FR-A-2 603 333 précité, on peut constater que dans ce document les aubes devraient comporter une gorge large pour recevoir deux segments alors que dans la présente invention, la fonction d'étanchéité ayant été reportée sur la branche aval du segment, la gorge nécessaire dans les pieds d'aubes ne nécessite qu'une largeur minimale.

Ainsi, on peut réaliser les deux fonctions d'étanchéité et de verrouillage axial des aubes sur le disque aussi bien que par le passé tout en économisant de la matière et de l'espace sur les aubes.

Le montage du segment s'effectue en mettant en place dans la gorge 8 le pied 9c du segment et en comprimant celui-ci radialement de telle sorte que la branche amont 9a passe sous le becquet 6. Une fois plaquée vers l'avant, le segment peut être relaché radialement de sorte que la branche amont 9a pénètre dans la gorge 7. En fonctionnement, la force centrifuge maintiendra le segment dans la gorge 7.

L'avantage ainsi procuré permet de diminuer les dimensions des rotors de turbomachines, ou si l'on regarde le problème différemment, d'utiliser un verrouillage efficace par segment fendu sur des rotors de diamètre plus petit.

## Revendications

1. Rotor de turbomachine, notamment pour turbomachine d'aviation comportant au moins un disque portant un ensemble d'aubes dont les pieds sont montés dans des alvéoles brochés sur la périphérie du disque selon un axe parallèle ou faiblement incliné par rapport à une parallèle à l'axe longitudinal du moteur, les pieds (3) d'aubes comportant un moyen de calage (5) des aubes sur la face amont du disque (1) et un becquet aval (6) possédant une gorge transversale (7) radialement orientée vers l'axe du disque, gorge dans laquelle est inséré un moyen de verrouillage axial aval des aubes sur le disque assurant simultanément l'étanchéité entre les pieds (3) d'aube et le fond des alvéoles (2) du disque, tandis que le disque comporte une gorge circulaire (8) radialement orientée vers sa périphérie, caractérisé en ce que le moyen de verrouillage est constitué d'un segment fendu unique (9) à section en forme de Y dont une branche amont radialement externe (9a) est insérée dans la gorge (7) des becquets aval (6) des aubes et du disque (1), la branche aval radialement externe (9b) du segment (9) étant plaquée contre la partie aval des becquets (6) des aubes.

2. Rotor de turbomachine selon la revendication 1, caractérisé en ce que la branche aval (9b) du segment a une forme incurvée correspondant à la forme de la partie aval des becquets (6) d'aubes.

3. Rotor de turbomachine selon l'une quelconque des revendications 1 ou 2 caractérisé en ce que la branche aval (9b) du segment est plus longue que la branche amont (9a) et remonte radialement sous la plateforme (10) des aubes.

4. Rotor de turbomachine selon l'une quelconque des revendications 1 à 3 caractérisé en ce que le segment est réalisé avec un léger serrage de ses branches radialement externes (9a, 9b) pour assurer un verrouillage serré des aubes sur le disque et une étanchéité améliorée.

5. Rotor de turbomachine selon l'une quelconque des revendications 1 à 4 caractérisé en ce que le segment (9) est réalisé par pliage et formage d'une tôle annulaire.

6. Rotor de turbomachine selon l'une quelconque des revendications 1 à 4 caractérisé en ce que le segment (9) est réalisé par soudage des parties radialement internes de deux tôles annulaires.

7. Rotor de turbomachine selon l'une quelconque des revendications 1 à 4 caractérisé en ce que le segment (9) est réalisé par usinage monobloc d'une ébauche annulaire.

## Claims

1. Turboshaft engine rotor, notably for aircraft turboshaft engines comprising at least one disc carrying an assembly of blades whose roots are fitted into slots formed around the periphery of the disc along an axis parallel to or slightly inclined to a line parallel to the longitudinal axis of the engine, the roots (3) of the blades comprising a means of keying (5) the blades to the upstream face of the disc (1) and a downstream tongue (6) possessing a transversal groove (7) radially orientated towards the axis of the disc, in which groove is inserted a downstream means of axially locking the blades to the disc ensuring simultaneously the sealing of the roots (3) and the bottom of the slots (2) in the disc, whilst the disc comprises a circular groove (8) radially orientated towards its periphery, characterised in that the means of locking is constituted by a single split segment (9) of Y shaped section of which one upstream radially outer arm (9a) is inserted into the groove (7) in the downstream tongues (6) of the blades of the disc (1), the downstream radially outer arm (9b) of the segment (9) being pressed against the downstream part of the tongues (6) of the blades.

2. Turboshaft engine rotor in accordance with Claim 1, characterised in that the downstream arm (9b) of the segment has an incurved shape matching that of the downstream part of the tongues (6) of the blades.

3. Turboshaft engine rotor in accordance with either of Claims 1 or 2, characterised in that the downstream arm (9b) of the segment is longer than the upstream arm (9a) and extends radially up under the blade platforms (10).

4. Turboshaft engine rotor in accordance with any of the Claims 1 to 3, characterised in that the segment is made so as slightly to pinch together the radially outer arms (9a, 9b) to ensure a clamping locking action of the blades to the disc and improved sealing.

5. Turboshaft engine rotor in accordance with any of the Claims 1 to 4, characterised in that the segment (9) is made by bending and folding an annular sheet.

6. Turboshaft engine rotor in accordance with any of the Claims 1 to 4, characterised in that the segment (9) is made by welding together the radially inner parts of two annular sheets.

7. Turboshaft engine rotor in accordance with any of the Claims 1 to 4, characterised in that the segment (9) is made by machining a one-piece annular blank.

## Patentansprüche

1. Turbomachinenrotor, insbesondere für Flugzeug-Turbotriebwerke, mit wenigstens einer Scheibe, die einen Satz von Schaufeln trägt, deren Füße in Zellen montiert sind, die am Umfang der Scheibe in Richtung einer Achse herausgearbeitet sind, die zu einer zur Längsachse des Triebwerks parallelen Linie parallel verläuft oder dieser gegenüber geringfügig geneigt ist, wobei die Schaufelfüße (3) Mittel (5) zum Festlegen der Schaufeln an der stromaufwärtigen Seite des Scheibe (1) aufweisen und auf der stromabwärtigen Seite eine Nase (6) mit einer radial zur Achse der Scheibe ausgerichteten transversalen Kehle (7) besitzen, in die ein Mittel zur axialen Verriegelung der Schaufeln an der stromabwärtigen Seite der Scheibe eingesetzt ist, das gleichzeitig die Dichtigkeit zwischen den Schaufelfüßen und dem Boden der genannten Zellen (2) der Scheibe gewährleistet, wobei die Scheibe eine kreisförmige Kehle (8) besitzt, die radial in Richtung auf ihren Umfang ausgerichtet ist, dadurch gekennzeichnet, daß das Verriegelungsmittel aus einem einzigen geschlitzten Segment (9) mit Y-förmigem querschnitt besteht, dessen radial äußerer stromaufwärtiger Schenkel (9a) in die Kehle (7) der stromabwärtigen Nasen (6) der Schaufeln und der Scheibe (1) eingesetzt ist, und daß der radial äußere stromabwärtige Schenkel (9b) des Segments (9) auf dem stromabwärtigen Teil der Nasen (6) der Schaufeln aufliegt.

2. Turbomachinenrotor nach Anspruch 1, dadurch gekennzeichnet, daß der stromabwärtige Schenkel (9b) des Segments eine gekfümmte Form hat, die der Form des stromabwärtigen Teils der Nasen (6) der Schaufeln entspricht.

3. Turbomachinenrotor nach einem der Ansprüche 1 oder 2, dadurch gekennzeichnet, daß der stromabwärtige Schenkel (9b) des Segments länger ist als sein stromaufwärtiger Schenkel (9a) und in radialer Richtung unter die Plattform (10) der Schaufeln ansteigt.

4. Turbomachinenrotor nach einem der Ansprüche 1 bis 3, dadurch gekennzeichnet, daß das Segment mit einer leichten Spannung seiner radial äußeren Schenkel (9a, 9b) hergestellt ist, um eine Klemmverriegelung der Schaufeln an der Scheibe und eine bessere Dichtigkeit herbeizuführen.

5. Turbomachinenrotor nach einem der Ansprüche 1 bis 4, dadurch gekennzeichnet, daß das Segment (9) durch Falten und Verformen eines ringförmigen Bleches hergestellt ist.

6. Turbomachinenrotor nach einem der Ansprüche 1 bis 4, dadurch gekennzeichnet, daß das Segment (9) durch Verschweißen der radial inneren Teile zweier ringförmiger Bleche hergestellt ist.

7. Turbomachinenrotor nach einem der Ansprüche 1 bis 4, dadurch gekennzeichnet, daß das Segment (9) durch maschinelles Bearbeiten eines einstückigen ringförmigen Rohlings hergestellt ist.
